# EUROPÄISCHE PATENTSCHRIFT

(11) **EP 2 857 146 B1**
(45) Veröffentlichungstag und Bekanntmachung des Hinweises auf die Patenterteilung: **28.09.2016**
(21) Anmeldenummer: 14001648.6
(22) Anmeldetag: 09.05.2014
(51) Int. Cl.: B25B 21/00, B25H 1/00, B23Q 17/24, B25B 23/00

(54) **Kamera- und displaygeführte Schraubvorrichtung**
Camera and display-guided screwing device
Dispositif de vissage piloté par écran et caméra

(30) Priorität: 01.10.2013 DE 102013016404
(43) Veröffentlichungstag der Anmeldung: 08.04.2015
(73) Patentinhaber: MAN Truck & Bus AG, 80995 München (DE)
(72) Erfinder: Bernoteit, Michael, 31137 Hildesheim (DE); Schupmann, Dirk, 38729 Lutter am Barenberge (DE)
(74) Vertreter: v. Bezold & Partner Patentanwälte - PartG mbB

(56) Entgegenhaltungen:
- WO-A1-2009/047629
- DE-U1- 29 720 849
- KR-B1- 101 417 886
- US-A- 5 284 071
- US-A1- 2008 229 589
- US-A1- 2014 259 599

## Beschreibung

Die Erfindung betrifft eine Haltemechanik für eine Schraubvorrichtung zum motorisierten Ausführen eines Schraubvorgangs.

Im Flugzeugbau, Kraftfahrzeugbau, Schienenfahrzeugbau, in der Groß- und Kleinserienmontage, etc. ist es oftmals erforderlich, Schraubvorgänge an schlecht zugänglichen oder schlecht einsehbaren Schraubstellen auszuführen. In der Praxis führt das dazu, dass Bediener der Schraubvorrichtungen ergonomisch ungünstige Körperhaltungen einnehmen müssen, um die Schraubstellen erblicken zu können und die Schraubvorgänge ausführen zu können. Das Erfordernis, ergonomisch ungünstige Körperhaltungen einnehmen zu müssen, führt zu unangenehmen und zeitaufwändigen Schraubvorgängen und kann bei langfristiger Ausübung sogar zu Haltungsschäden der Bediener führen.

Eine Aufgabe der Erfindung ist es, eine Möglichkeit zu schaffen, mittels der Schraubvorgänge an schlecht zugänglichen und/oder schlecht einsehbaren Schraubstellen verbessert ausgeführt werden können, insbesondere in ergonomisch entspannten Körperhaltungen.

Diese Aufgabe kann mit den Merkmalen des unabhängigen Ansprüchs gelöst werden. Vorteilhafte Weiterbildungen der Erfindungen können den abhängigen Ansprüchen entnommen werden.

Die Schraubvorrichtung weist vorzugsweise einem Antriebsmotor zum motorisierten Ausführen eines Schraubvorgangs an einer Schraubstelle. Die Schraubvorrichtung zeichnet sich insbesondere dadurch aus, dass sie eine Kameraeinrichtung zum Filmen der Schraubstelle und/oder des Schraubvorgangs und zum Übermitteln der gefilmten Bilder an eine Anzeigeeinrichtung (z. B. ein Display) für den Bediener der Schraubvorrichtung umfasst.

Die Kameraeinrichtung dient zweckmäßig als virtuelles Auge für den Bediener der Schraubvorrichtung. Die Erfindung ermöglicht somit insbesondere einen Kamera- und displaygeführten Schraubvorgang, was dazu beiträgt, dass der Bediener den Schraubvorgang in einer ergonomisch günstigen Körperhaltung ausführen kann.

Im Rahmen der Erfindung ist das Merkmal "Filmen" breit auszulegen. Es ist möglich, aber nicht zwangsläufig erforderlich, dass die gefilmten Bilder gespeichert (z. B. zwischengespeichert) werden, z. B. zur Qualitätskontrolle. Es ist allerdings möglich, dass die Kameraeinrichtung filmt, obwohl die Bildübertragung nicht gespeichert wird.

Die Kameraeinrichtung ist zweckmäßig in Richtung Schraubspindel und/oder Schraubwerkzeug gerichtet, um selbige und/oder die Schraubstelle, vorzugsweise nebst der unmittelbaren Umgebung der Schraubstelle, zu filmen.

Die Kameraeinrichtung ist zweckmäßig so konfiguriert, dass sie die gefilmten Bilder quasi in Echtzeit auf die Anzeigeeinrichtung überträgt und der Bediener der Schraubvorrichtung somit den Schraubvorgang quasi in Echtzeit verfolgen kann.

Es ist möglich, dass die Kameraeinrichtung zur Funk-basierten Übertragung der gefilmten Bilder an die Anzeigeeinrichtung konfiguriert ist. Es ist allerdings ebenso möglich, dass die Kameraeinrichtung zur Draht-basierten Übertragung der gefilmten Bilder an die Anzeigeeinrichtung konfiguriert ist.

Die Kameraeinrichtung ist vorzugsweise konfiguriert, um die gefilmten Bilder zu spiegeln, um gefilmte Bewegungen auf der Anzeigeeinrichtung realitätskonform und nicht spiegelverkehrt anzuzeigen. Dazu kann z. B. eine geeignete Spiegelsoftware zum Einsatz kommen.

Es ist möglich, dass die Kameraeinrichtung von dem Gehäuse der Schraubvorrichtung separiert und zweckmäßig räumlich beabstandet ist.

Die Schraubvorrichtung umfasst vorzugsweise eine Anschlusseinrichtung zur Montage an eine zweckmäßig wie hierin beschriebene Haltemechanik.

Die Schraubvorrichtung kann z. B. einen Druckluft-Motor zum Druckluft-basierten Antreiben oder einen Elektromotor zum Elektro-basierten antreiben umfassen. Somit kann die Schraubvorrichtung ein Druckluft- oder Elektroschrauber sein.

Die Schraubvorrichtung kann z. B. als motorisierter, zweckmäßig pistolenförmiger, Handschrauber ausgeführt sein, vorzugsweise mit einem Handgriff zum manuellen Bewegen der Schraubvorrichtung.

Die Erfindung umfasst eine Haltemechanik für eine Schraubvorrichtung zum motorisierten Ausführen eines Schraubvorgangs an einer Schraubstelle. Die Schraubvorrichtung kann wie hierin beschrieben ausgeführt sein.

Die Haltemechanik umfasst zweckmäßig zumindest einen translatorischen Freiheitsgrad und/oder zumindest einen rotatorischen Freiheitsgrad und ist ausgeführt, um die Schraubvorrichtung zu führen und um durch die Schraubvorrichtung verursachte Kräfte oder Drehmomente aufnehmen und ableiten zu können. Die Haltemechanik zeichnet sich insbesondere durch eine Kameraeinrichtung zum Filmen der Schraubstelle und/oder des Schraubvorgangs und zum Übermitteln der gefilmten Bilder an eine Anzeigeeinrichtung für den Bediener der Haltemechanik und somit zweckmäßig der Schraubvorrichtung aus.

Die Haltemechanik umfasst vorzugsweise eine Teleskopeinrichtung, die einen translatorischen Freiheitsgrad bildet. Die Teleskopeinrichtung umfasst vorzugsweise zumindest zwei zweckmäßig koaxial angeordnete Rohrelemente, wovon ein Rohrelement teleskopförmig einund ausgefahren werden kann. Das verschiebbare Rohrelement kann z. B. über ein Stahlseil und einen Aufrollmechanismus handgeführt ein- und ausgefahren werden.

Es ist möglich, dass die Haltemechanik ein Schienensystem (z. B. ein Fahrwerk) mit zumindest einer Verfahrschiene umfasst, die zumindest einen translatorischen Freiheitsgrad bildet. Vorzugsweise umfasst das Schienensystem zumindest zwei Verfahrschienen, die zumindest zwei translatorische Freiheitsgrade bilden.

Es ist möglich, dass die Teleskopeinrichtung zumindest abschnittsweise um ihre Längsachse drehbar ist, um einen rotatorischen Freiheitsgrad zu bilden.

Ebenso kann die Teleskopeinrichtung z. B. an einem Schwenkgelenk montiert sein, das einen rotatorischen Freiheitsgrad bildet. Dadurch ist die Teleskopeinrichtung zweckmäßig kreis- oder kreisbogenförmig schwenkbar.

Die Haltemechanik ist erfindungsgemäß mit einer Armkonstruktion versehen, an der eine Betätigungseinrichtung zum manuellen Bewegen der Haltemechanik und/oder zum Einschalten und/oder Ausschalten der Schraubvorrichtung angeordnet ist.

Die Anzeigeeinrichtung ist an der Armkonstruktion angeordnet, so dass sie mit der Armkonstruktion mitbewegt wird, wenn die Armkonstruktion zur Bewegung der Haltemechanik mittels der Betätigungseinrichtung bewegt wird.

Die Armkonstruktion ist vorzugsweise an die Teleskopeinrichtung gekoppelt und ragt vorzugsweise kragarmförmig von der Teleskopeinrichtung ab.

Die Teleskopeinrichtung ist vorzugsweise von dem Schienensystem nach unten abgehängt, vorzugsweise über das Schwenkgelenk. Das Schwenkgelenk verbindet vorzugsweise die Teleskopeinrichtung mit dem Schienensystem.

Die Schraubvorrichtung und/oder die Kameraeinrichtung sind vorzugsweise an die Teleskopeinrichtung gekoppelt, vorzugsweise an einen Endabschnitt der Teleskopeinrichtung.

Zu erwähnen ist, dass die Haltemechanik, insbesondere das Schienensystem (z. B. ein Fahrwerk), mit einer vom Bediener auslösbaren Bremseinrichtung zum Bremsen von Rädern der Haltemechanik, insbesondere des Schienensystems, versehen sein kann. Die Bremseinrichtung dient dazu, das Reaktionsmoment der Schraubvorrichtung abzuleiten.

Zu erwähnen ist ferner, dass im Rahmen der Erfindung das Merkmal "rotatorischer Freiheitsgrad" Schwenkbewegungen und/oder Drehbewegungen (z. B. kleiner 360° oder größer 360°) umfasst.

Zu erwähnen ist außerdem, dass die Schraubvorrichtung und/oder die Haltemechanik insbesondere im Flugzeugbau, Schienenfahrzeugbau, Kraftfahrzeugbau (z. B. Automobil- und/oder Nutzfahrzeugbau), zweckmäßig in der Serien- oder Einzelmontage, eingesetzt werden können.

Zu erwähnen ist darüber hinaus, dass die zur Montage an die Haltemechanik ausgeführte Schraubvorrichtung vorzugsweise ein Drehmoment von größer 100 Nm, 150 Nm, 200 Nm, 250 Nm oder sogar größer 300 Nm zur Verfügung stellen kann.

Als Kameraeinrichtung können übliche Kraftfahrzeug-Rückfahrkameras verwendet werden. Kraftfahrzeug-Rückfahrkameras sind üblicherweise schon mit einer geeigneten Spiegelsoftware ausgestattet.

Die Anzeigeeinrichtung kann z. B. fest installiert sein oder ein mobiles Display (z. B. ein Display eines Mobilfunktelefons, eines Tablets, etc.) sein.
- Figur 1: zeigt eine schematische Ansicht einer Schraubvorrichtung, und
- Figur 2: zeigt eine schematische Ansicht einer Haltemechanik gemäß einer Ausführungs-form der Erfindung.

Figur 1 zeigt eine schematische Ansicht einer Schraubvorrichtung 10 mit einem Antriebsmotor zum motorisierten Ausführen eines Schraubvorgangs an einer Schraubstelle. Die Schraubvorrichtung 10 ist als motorisierter Elektro- oder Druckluft-Handschrauber mit einem Handgriff 3 zum manuellen Bewegen ausgeführt.

Die Schraubvorrichtung 10 umfasst eine Kameraeinrichtung 1 zum Filmen einer in Figur 1 nicht gezeigten Schraubstelle und eines Schraubvorgangs und zum Übermitteln der gefilmten Bilder an eine Anzeigeeinrichtung 2 (z. B. ein Display) für den Bediener der Schraubvorrichtung 10. Die Kameraeinrichtung 1 dient als virtuelles Auge für den Bediener. Die Übertragung der gefilmten Bilder von der Kameraeinrichtung 1 zu der Anzeigeeinrichtung 2 erfolgt über Funk (z. B. Bluetooth, etc.), kann alternativ aber auch Draht-basiert erfolgen. Bei der Anzeigeeinrichtung 2 kann es sich z. B. um ein Display eines Mobilfunktelefons, eines Tablets, etc. handeln.

Die Kameraeinrichtung 1 ist in das Gehäuse der Schraubvorrichtung 10 integriert. Alternativ ist es möglich, die Kameraeinrichtung 1 von dem Gehäuse der Schraubvorrichtung 10 zu separieren und z. B. über einen Kopplungsmechanismus mit der Schraubvorrichtung 10 zu verbinden.

Figur 2 zeigt eine schematische Ansicht einer Haltemechanik 30 mit einer Schraubvorrichtung 20 zum motorisierten Ausführen eines Schraubvorgangs an einer Schraubstelle gemäß einer Ausführungsform der Erfindung.

Die Haltemechanik 30 weist vorzugsweise mehrere translatorische Freiheitsgrade F1, F2 und F3 und mehrere rotatorische Freiheitsgrade F4 und F5 auf. Die translatorischen Freiheitsgrade F1, F2, F3 ermöglichen translatorische Bewegungen, während die rotatorischen Freiheitsgrade F4, F5 Dreh- und/oder Schwenkbewegungen (z. B. mit oder ohne Winkelbeschränkung) ermöglichen.

Die Haltemechanik 30 ist ausgeführt, um die Schraubvorrichtung 20 zu führen und um durch die Schraubvorrichtung 20 verursachte Kräfte oder Drehmomente aufnehmen und ableiten zu können. Die Haltemechanik 30 und die Schraubvorrichtung 20 finden insbesondere Anwendung in der industriellen Serienmontage, wo Kräfte und Drehmomente erforderlich sind, die ohne eine Haltemechanik vom Bediener nicht mehr rein manuell oder händisch aufgenommen werden können.

Die Haltemechanik 30 umfasst eine Kameraeinrichtung 1 zum Filmen einer in Figur 2 nicht gezeigten Schraubstelle und eines Schraubvorgangs und zum Übermitteln der gefilmten Bilder an eine Anzeigevorrichtung 2 für den Bediener der Haltemechanik 30 und somit der Schraubvorrichtung 20. Die Übermittlung der gefilmten Bilder von der Kameraeinrichtung 1 zu der Anzeigeeinrichtung 2 kann Funk-basiert oder Draht-basiert erfolgen. Die Kameraeinrichtung 1 dient als virtuelles Auge für den Bediener. Dadurch können Schraubvorgänge an schlecht einsehbaren und/oder schlecht zugänglichen Schraubstellen ausgeführt werden, ohne dass der Bediener dafür ergonomisch ungünstige Körperhaltungen einnehmen muss. Es ist möglich, dass die Kameraeinrichtung 1 filmt, die gefilmten Bilder aber nicht gespeichert werden. Allerdings sind Ausführungsformen möglich, in denen die gefilmten Bilder z. B. zur Qualitätskontrolle gespeichert (z. B. zwischengespeichert) werden.

Wie sich aus Figur 2 ergibt, ist die Blickrichtung R1 der Kameraeinrichtung 1 quasi entgegengesetzt zu der Blickrichtung R2 des Bedieners. Deshalb ist die Kameraeinrichtung 1 zweckmäßig mittels einer Software so konfiguriert, dass gefilmte Bilder gespiegelt werden, um gefilmte Bewegungen auf der Anzeigeeinrichtung 2 realitätskonform und nicht spiegelverkehrt anzuzeigen. Bei Ausführungsformen, in denen Bediener und Kameraeinrichtung 1 in entgegengesetzte Richtungen R1 und R2 blicken, würden ohne Spiegelfunktion Bewegungen der Schraubvorrichtung 20 z. B. nach rechts auf der Anzeigeeinrichtung 2 als Bewegungen nach links angezeigt werden, was zu einer Verwirrung des Bedieners führen würde.

Die Haltemechanik 30 umfasst eine Teleskopeinrichtung 31, die einen translatorischen Freiheitsgrad F1 bildet und an der die Kameraeinrichtung 1 und die Schraubvorrichtung 20 festgemacht sind, um von der Teleskopeinrichtung 31 getragen und geführt zu werden.

Die Teleskopeinrichtung 31 umfasst zwei ineinanderlaufende, koaxial angeordnete Rohrelemente. Die Rohrelemente sind über ein Stahlseil und einen Aufrollmechanismus (nicht gezeigt) handgeführt teleskopartig verfahrbar, insbesondere nach oben und unten verschiebbar.

Die Haltemechanik 30 umfasst ferner ein Schienensystem mit zwei Verfahrschienen 32 und 33, die translatorische Freiheitsgrade F2 und F3 bilden.

Die Teleskopeinrichtung 31 ist mit zumindest einem Rohrelement um ihre Längsachse L drehbar, um einen rotatorischen Freiheitsgrad F4 zu bilden. Zudem ist die Teleskopeinrichtung 31 über ein Schwenkgelenk 34 mit dem Schienensystem verbunden. Das Schwenkgelenk 34 bildet einen weiteren rotatorischen Freiheitsgrad F5.

An die Teleskopeinrichtung 31 ist eine Armkonstruktion 35 gekoppelt. An der Armkonstruktion 35 ist eine Betätigungseinrichtung 36 zum manuellen Bewegen der Haltemechanik 30 und zum Einschalten bzw. Ausschalten der Schraubvorrichtung 20 ausgebildet. Die Anzeigeeinrichtung 2 ist so an die Armkonstruktion 35 gekoppelt, dass sie mit der Armkonstruktion 35 mitbewegt wird, wenn die Haltemechanik 30 mittels der Betätigungseinrichtung 36 zur Bewegung der Schraubvorrichtung 20 bewegt wird.

Die Teleskopeinrichtung 31 ist von dem Schienensystem nach unten über das Schwenkgelenk 35 abgehängt. Die Haltemechanik 30 stellt somit eine deckengeführte Haltemechanik dar.

Aus den Figuren 1 und 2 ergibt sich, dass die Kameraeinrichtung 1 als virtuelles Auge zur visuellen Erreichbarkeit schlecht einsehbarer und/oder schlecht zugänglicher Schraubstellen fungiert, ohne dass der Bediener hierzu ungünstige ergonomische Körperhaltungen einnehmen muss.

Mittels der Erfindung kann somit ein Kamera-Display-geführter Schraubvorgang realisiert werden.

Zu erwähnen ist, dass als Kameraeinrichtung 1 auf im Wesentlichen herkömmliche Kraftfahrzeug-Rückfahrkameras zurückgegriffen werden kann. Herkömmliche Kraftfahrzeug-Rückfahrkameras sind einerseits relativ robust und umfassen andererseits bereits die zuvor erwähnte Spiegelfunktion (z. B. Spiegel-Software).

### Bezugszeichenliste

- 1: Kameraeinrichtung
- 2: Anzeigeeinrichtung/Display
- 3: Handgriff
- 10: Schraubvorrichtung
- 20: Schraubvorrichtung
- 30: Haltemechanik
- 31: Teleskopeinrichtung
- 32: Verfahrschiene
- 33: Verfahrschiene
- 34: Schwenkgelenk
- 35: Armkonstruktion
- 36: Betätigungseinrichtung
- F1: Freiheitsgrad
- F2: Freiheitsgrad
- F3: Freiheitsgrad
- F4: Freiheitsgrad
- F5: Freiheitsgrad
- L: Längsachse der Teleskopeinrichtung
- R1: Blickrichtung der Kameraeinrichtung
- R2: Blickrichtung des Bedieners

## Patentansprüche

1. Haltemechanik (30) für eine Schraubvorrichtung (20) zum motorisierten Ausführen eines Schraubvorgangs an einer Schraubstelle, wobei die Haltemechanik (30) zumindest einen translatorischen Freiheitsgrad (F1, F2, F3) und zumindest einen rotatorischen Freiheitsgrad (F4, F5) aufweist und ausgeführt ist, um die Schraubvorrichtung (20) zu führen und um durch die Schraubvorrichtung (20) verursachte Kräfte oder Drehmomente aufzunehmen und abzuleiten, wobei die Haltemechanik (30) eine Kameraeinrichtung (1) zum Filmen der Schraubstelle und/oder des Schraubvorgangs und Übermitteln der gefilmten Bilder an eine Anzeigeeinrichtung (2) für einen Bediener umfasst, wobei die Haltemechanik (30) eine Armkonstruktion (35) umfasst und an der Armkonstruktion (35) eine Betätigungseinrichtung (36) zum manuellen Bewegen der Haltemechanik (30) und/oder zum Einschalten/Ausschalten der Schraubvorrichtung (20) angeordnet ist, wobei an der Armkonstruktion (35) die Anzeigeeinrichtung (2) angeordnet ist, um mit der Armkonstruktion (35) mitbewegbar zu sein.

2. Haltemechanik (30) nach Anspruch 1, **dadurch gekennzeichnet, dass** die Haltemechanik (30) eine Teleskopeinrichtung (31) umfasst, die einen translatorischen Freiheitsgrad (F1) bildet.

3. Haltemechanik (30) nach einem der Ansprüche 1 bis 2, **dadurch gekennzeichnet, dass** die Haltemechanik (30) ein Schienensystem mit zumindest einer Verfahrschiene (32, 33) umfasst, die zumindest einen translatorischen Freiheitsgrad (F2, F3) bildet.

4. Haltemechanik (30) nach einem der Ansprüche 1 bis 3, **dadurch gekennzeichnet, dass** die Haltemechanik (30) ein Schienensystem mit zumindest zwei Verfahrschienen (32, 33) umfasst, die zumindest zwei translatorische Freiheitsgrade (F2, F3) bilden.

5. Haltemechanik (30) nach einem der Ansprüche 1 bis 4, **dadurch gekennzeichnet, dass,** dass die Teleskopeinrichtung (31) zumindest abschnittsweise um ihre Längsachse (L) drehbar ist, um einen rotatorischen Freiheitsgrad (F4) zu bilden.

6. Haltemechanik (30) nach einem der Ansprüche 1 bis 5, **dadurch gekennzeichnet, dass,** dass die Teleskopeinrichtung (31) an einem Schwenkgelenk (34) montiert ist, das einen rotatorischen Freiheitsgrad (F5) bildet.

7. Haltemechanik (30) nach einem der Ansprüche 1 bis 6, **dadurch gekennzeichnet, dass** die Armkonstruktion (35) an die Teleskopeinrichtung (31) gekoppelt ist.

8. Haltemechanik (30) nach einem der Ansprüche 1 bis 7, **dadurch gekennzeichnet, dass** die Teleskopeinrichtung (31) von dem Schienensystem nach unten abgehängt ist, vorzugsweise über das Schwenkgelenk (34).

9. Haltemechanik (30) nach einem der Ansprüche 1 bis 8, **dadurch gekennzeichnet, dass** die Schraubvorrichtung (20) und/oder die Kameraeinrichtung (1) an die Teleskopeinrichtung (31) gekoppelt sind.

10. Haltemechanik (30) nach einem der Ansprüche 1 bis 9, **dadurch gekennzeichnet, dass** die Kameraeinrichtung (1) zur Funk-basierten Übertragung der gefilmten Bilder an die Anzeigeeinrichtung (2) konfiguriert ist.

11. Haltemechanik (30) nach einem der Ansprüche 1 bis 10, **dadurch gekennzeichnet, dass** die Kameraeinrichtung (1) zur Draht-basierten Übertragung der gefilmten Bilder an die Anzeigeeinrichtung (2) konfiguriert ist.

12. Haltemechanik (30) nach einem der Ansprüche 1 bis 11, **dadurch gekennzeichnet, dass** die Kameraeinrichtung (1) konfiguriert ist, die gefilmten Bilder zu spiegeln, um gefilmte Bewegungen auf der Anzeigeeinrichtung (2) realitätskonform anzuzeigen.

13. Haltemechanik (30) nach einem der Ansprüche 1 bis 12, **dadurch gekennzeichnet, dass** die Kameraeinrichtung (1) von dem Gehäuse der Schraubvorrichtung (10, 20) separiert und räumlich beabstandet ist.

14. Haltemechanik (30) nach einem der Ansprüche 1 bis 13, **dadurch gekennzeichnet, dass** die Schraubvorrichtung (10; 20) Druckluft-basiert oder Elektro-basiert antreibbar ist.

## Claims

1. Securing mechanism (30) for a screwing device (20) for the motorized execution of a screwing process at a screwing point, wherein the securing mechanism (30) has at least one translatory degree of freedom (F1, F2, F3) and at least one rotational degree of freedom (F4, F5) and is designed to guide the screwing device (20) and to absorb and divert forces or torques caused by the screwing device (20), wherein the securing mechanism (30) comprises a camera device (1) for filming the screwing point and/or the screwing process and transferring the filmed images to a display device (2) for an operator, wherein the securing mechanism (30) comprises an arm structure (35), and an actuation device (36) for manually moving the securing mechanism (30) and/or for switching on/off the screwing device (20) is arranged on the arm structure (35), wherein the display device (2) is arranged on the arm structure (35) in order to be able to move along with the arm structure (35).

2. Securing mechanism (30) according to Claim 1, **characterized in that** the securing mechanism (30) comprises a telescopic device (31) which forms a translatory degree of freedom (F1).

3. Securing mechanism (30) according to one of Claims 1 to 2, **characterized in that** the securing mechanism (30) comprises a rail system with at least one displacement rail (32, 33) which forms at least a translatory degree of freedom (F2, F3).

4. Securing mechanism (30) according to one of Claims 1 to 3, **characterized in that** the securing mechanism (30) comprises a rail system with at least two displacement rails (32, 33) which form at least two translatory degrees of freedom (F2, F3).

5. Securing mechanism (30) according to one of Claims 1 to 4, **characterized in that** the telescopic device (31) can be rotated at least partially about its longitudinal axis (L) in order to form a rotational degree of freedom (F4).

6. Securing mechanism (30) according to one of Claims 1 to 5, **characterized in that** the telescopic device (31) is mounted on a pivoting joint (34) which forms a rotational degree of freedom (F5).

7. Securing mechanism (30) according to one of Claims 1 to 6, **characterized in that** the arm structure (35) is coupled to the telescopic device (31).

8. Securing mechanism (30) according to one of Claims 1 to 7, **characterized in that** the telescopic device (31) hangs in a downward direction from the rail system, preferably via the pivoting joint (34).

9. Securing mechanism (30) according to one of Claims 1 to 8, **characterized in that** the screwing device (20) and/or the camera device (1) are coupled to the telescopic device (31).

10. Securing mechanism (30) according to one of Claims 1 to 9, **characterized in that** the camera device (1) is configured for a radio-based transmission of the filmed images to the display device (2).

11. Securing mechanism (30) according to one of Claims 1 to 10, **characterized in that** the camera device (1) is configured for wire-based transmission of the filmed images to the display device (2).

12. Securing mechanism (30) according to one of Claims 1 to 11, **characterized in that** the camera device (1) is configured to reflect the filmed images in order to display filmed movements on the display device (2) in a way which is compatible with reality.

13. Securing mechanism (30) according to one of Claims 1 to 12, **characterized in that** the camera device (1) is separated and spatially at a distance from the housing of the screwing device (10, 20).

14. Securing mechanism (30) according to one of Claims 1 to 13, **characterized in that** the screwing device (10; 20) can be driven on a compressed air basis or electrical basis.

## Revendications

1. Mécanisme de maintien (30) pour un dispositif de vissage (20) pour la réalisation motorisée d'une opération de vissage sur une zone de vissage, le mécanisme de maintien (30) disposant d'au moins un degré de liberté (F1, F2, F3) en translation et d'au moins un degré de liberté (F4, F5) en rotation et étant réalisé pour guider le dispositif de vissage (20) et pour absorber et dériver des efforts ou des couples de rotation générés par le dispositif de vissage (20), le mécanisme de maintien (30) comportant un système de caméra (1) pour filmer la zone de vissage et/ou l'opération de vissage et pour transmettre les images filmées à un système d'affichage (2) pour un opérateur, le mécanisme de maintien (30) comprenant une structure en forme de bras (35) et sur la structure en forme de bras (35) étant placé un système de manoeuvre (36) pour le déplacement manuel du mécanisme de maintien (30) et/ou pour la mise en route / mise à l'arrêt du dispositif de vissage (20), sur la structure en forme de bras (35) étant placé le système d'affichage (2) pour pouvoir être entraîné avec la structure en forme de bras (35).

2. Mécanisme de maintien (30) selon la revendication 1, **caractérisé en ce que** le mécanisme de maintien (30) comprend un système télescopique (31) qui créé un degré de liberté (F1) en translation.

3. Mécanisme de maintien (30) selon l'une quelconque des revendications 1 ou 2, **caractérisé en ce que** le mécanisme de maintien (30) comprend un système de rail avec au moins un rail de déplacement (32, 33) qui crée au moins un degré de liberté (F2, F3) en translation.

4. Mécanisme de maintien (30) selon l'une quelconque des revendications 1 à 3, **caractérisé en ce que** le mécanisme de maintien (30) comprend un système de rail avec au moins deux rails de déplacement (32, 33) qui créent au moins deux degrés de liberté (F2, F3) en translation.

5. Mécanisme de maintien (30) selon l'une quelconque des revendications 1 à 4, **caractérisé en ce que** le système télescopique (31) est rotatif au moins par sections autour de son axe longitudinal (L), pour créer un degré de liberté (F4) en rotation.

6. Mécanisme de maintien (30) selon l'une quelconque des revendications 1 à 5, **caractérisé en ce que** le système télescopique (31) est monté sur une articulation pivotante (34) qui créé un degré de liberté (F5) en rotation.

7. Mécanisme de maintien (30) selon l'une quelconque des revendications 1 à 6, **caractérisé en ce que** la structure en forme de bras (35) est accouplée sur le système télescopique (31).

8. Mécanisme de maintien (30) selon l'une quelconque des revendications 1 à 7, **caractérisé en ce que** le système télescopique (31) est décroché vers le bas à partir du système de rail, de préférence par l'intermédiaire de l'articulation pivotante (34).

9. Mécanisme de maintien (30) selon l'une quelconque des revendications 1 à 8, **caractérisé en ce que** le dispositif de vissage (20) et/ou le système de caméra (1) est accouplé sur le système télescopique (31).

10. Mécanisme de maintien (30) selon l'une quelconque des revendications 1 à 9, **caractérisé en ce que** le système de caméra (1) est configuré pour la transmission sur base radio des images filmées au système d'affichage (2).

11. Mécanisme de maintien (30) selon l'une quelconque des revendications 1 à 10, **caractérisé en ce que** le système de caméra (1) est configuré pour la transmission sur base filaire des images filmées au système d'affichage (2).

12. Mécanisme de maintien (30) selon l'une quelconque des revendications 1 à 11, **caractérisé en ce que** le système de caméra (1) est configuré pour refléter les images filmées et afficher des déplacements filmés en conformité avec la réalité sur le système d'affichage (2).

13. Mécanisme de maintien (30) selon l'une quelconque des revendications 1 à 12, **caractérisé en ce que** le système de caméra (1) est séparé et physiquement écarté du boîtier du dispositif de vissage (10, 20).

14. Mécanisme de maintien (30) selon l'une quelconque des revendications 1 à 13, **caractérisé en ce que** le dispositif de vissage (10 ; 20) est susceptible d'être entraîné sur base d'air comprimé ou sur base électrique.
